# FASCICULE DE BREVET EUROPEEN

(11) **EP 3 663 866 B1**
(45) Date de publication et mention de la délivrance du brevet: **26.11.2025**
(21) Numéro de dépôt: 19201340.7
(22) Date de dépôt: 03.10.2019
(51) Int. Cl.: G04B 19/18, G04B 37/08

(54) **PIÈCE D'HORLOGERIE COMPORTANT UN DISPOSITIF D'ACTIONNEMENT D'UNE COURONNE OU D'UNE SOUPAPE**
UHR, DIE EINE BETÄTIGUNGSVORRICHTUNG EINER KRONE ODER EINES VENTILS UMFASST
TIMEPIECE COMPRISING A DEVICE FOR ACTUATING A CROWN OR A VALVE

(30) Priorité: 09.11.2018 EP 18205382
(43) Date de publication de la demande: 10.06.2020
(73) Titulaire: Omega SA, 2502 Bienne (CH)
(72) Inventeur: LOETSCHER, Philippe, 2533 Evilard (CH); KISSLING, Gregory, 2520 La Neuveville (CH)
(74) Mandataire: ICB SA

(56) Documents cités:
- EP-A2- 1 582 945
- EP-A2- 3 407 144
- CH-A- 316 833
- JP-A- 2015 068 778

## Description

### OBJET DE L'INVENTION

La présente invention se rapporte au domaine de l'horlogerie. Elle concerne plus particulièrement une pièce d'horlogerie comprenant un dispositif d'actionnement d'un organe de commande tel qu'une couronne.

### ARRIÈRE-PLAN TECHNOLOGIQUE ET ÉTAT DE LA TECHNIQUE

Dans les pièces d'horlogerie telles que les montres mécaniques, les fonctions de remontage, de mise à l'heure et de changement de dates sont commandées par l'intermédiaire d'un organe de commande, communément appelé couronne. Généralement, la couronne disposée sur la tranche du boîtier peut adopter trois positions axiales distinctes permettant respectivement d'activer une des trois fonctions susmentionnées. Ainsi, dans une première position axiale qui est la plus proche de l'axe du boîtier, la rotation de la couronne permet à l'utilisateur de remonter le mécanisme. Dans une deuxième position intermédiaire plus éloignée de l'axe du boîtier, la rotation de la couronne commande le changement de dates et, dans une troisième position axiale qui est la plus éloignée de l'axe du boîtier, la rotation de la couronne commande le changement d'heure.

Ce passage d'une position à une autre position est effectué manuellement par l'utilisateur par traction ou pression sur ladite couronne. Cette opération n'est pas toujours aisée car elle nécessite tout d'abord de saisir la couronne et ensuite de placer la couronne dans la bonne position selon la fonction recherchée.

Pour remédier à cet inconvénient, le document EP 3 056 947 propose un dispositif d'actionnement comportant deux éléments de saisie qui recouvrent la couronne. Ces éléments de saisie sont montés pivotants et agencés de manière à pouvoir exercer une force sur la couronne dans la direction radiale vers l'extérieur du boîtier afin de placer la couronne dans la position de mise à l'heure et inversement d'exercer une force en direction du boîtier afin de remettre la couronne dans sa position initiale. Ce dispositif présente pour désavantage d'être relativement volumineux et peu esthétique.

On connaît du document EP 1582945 une montre comprenant un boîtier et un bouton-poussoir monté mobile en translation sur une carrure du boîtier, selon un axe radial, entre une première position stable et une deuxième position instable, l'actionnement du bouton-poussoir entre la première position et la deuxième position servant à activer une fonction de la montre. Le boîtier de montre supporte une lunette additionnelle tournante qui est, dans un des modes de réalisation proposés, associée à un dispositif prévu pour escamoter le bouton du bouton-poussoir dans un espace prévu dans la paroi du boîtier, sous la lunette additionnelle tournante qui présente une paroi périphérique agencée pour pouvoir masquer le bouton une fois escamoté. Cette lunette additionnelle tournante définit un élément monté mobile en rotation autour de l'axe central du boîtier et destiné à être déplacé angulairement par un utilisateur. Elle forme un dispositif apte à premièrement découpler mécaniquement le bouton du poussoir puis à déplacer radialement le bouton pour l'introduire dans l'espace prévu dans le boîtier via des moyens d'entraînement du bouton liant un déplacement angulaire de l'élément mobile en rotation au déplacement en translation de ce bouton séparé du poussoir.

On connaît également du document JP 2015 068778 A un dispositif visant à faciliter la manipulation d'un organe de commande installé dans une montre-bracelet.

### RÉSUMÉ DE L'INVENTION

La présente invention a pour but de remédier aux inconvénients précités en proposant une pièce d'horlogerie comprenant un dispositif d'actionnement d'un organe de commande qui soit, d'une part, aisément manipulable par l'utilisateur et qui, d'autre part, ne ternisse pas l'esthétique de la pièce d'horlogerie.

A cette fin, la présente invention concerne une pièce d'horlogerie telle que définie à la revendication 1 annexée.

De préférence, les moyens d'entraînement sont formés par une came disposée sur l'élément mobile définissant une surface de guidage pour un suiveur disposé sur l'organe. La surface de guidage est agencée de manière à s'écarter de l'axe central du boîtier afin d'engendrer le déplacement en translation de l'organe vers l'extérieur du boîtier depuis une position enfoncée vers une position tirée.

Avantageusement, le dispositif d'actionnement comporte un cliquet à billes permettant d'éviter des déplacements intempestifs de l'élément mobile en rotation.

Les caractéristiques et avantages de la présente invention apparaîtront à la lecture de la description détaillée ci-dessous faisant référence aux figures suivantes.

### BRÈVE DESCRIPTION DES FIGURES

La figure 1A représente une vue en plan de la pièce d'horlogerie selon l'invention munie d'un dispositif d'actionnement positionnant la couronne dans la position enfoncée (position 1). La figure 1B représente une vue en coupe selon l'axe A-A de la figure 1A. Les figures 1C et 1D représentent respectivement des vues en coupe selon les axes G-G et B-B de la figure 1B. Les figures 1E et 1F sont des vues en coupe respectivement selon l'axe H-H de la figure 1A et l'axe I-I de la figure 1E. Ces deux dernières vues montrent le cliquet à billes permettant de maintenir la bague tournante du dispositif d'actionnement dans une position donnée.
Les figures 2A, 2B et 2C représentent respectivement des vues similaires à celles des figures 1A, 1B et 1D pour le dispositif d'actionnement positionnant la couronne dans une position intermédiaire (position 2) plus éloignée de l'axe du boîtier.
Les figures 3A, 3B et 3C représentent respectivement des vues similaires à celles des figures 1A, 1B et 1D pour le dispositif d'actionnement positionnant la couronne dans la position la plus éloignée (position 3) par rapport à l'axe du boîtier.
Les figures 4A à 4D représentent une variante des figures 1A à 1D pour une soupape. La soupape est en position enfoncée, ce qui correspond à la position fermée de la soupape. Les figures 5A, 5B et 5C sont des vues similaires à celles des figures 4A, 4B et 4C pour la soupape en position ouverte.
Les figures 6A et 6B représentent schématiquement deux variantes des moyens d'entraînement selon l'invention avec une came présentant différents profils de la surface de guidage du suiveur. Dans ces vues schématiques, les trois positions du suiveur sont représentées.

### DESCRIPTION DÉTAILLÉE DE L'INVENTION

La présente invention se rapporte à une pièce d'horlogerie du type montre-bracelet comprenant un dispositif d'actionnement d'un organe apte à se déplacer en translation selon son axe longitudinal et éventuellement en rotation autour de ce même axe. Il peut s'agir d'un organe de commande telle qu'une couronne 3 comme illustré à la figure 1A ou encore d'une soupape 7 telle qu'illustrée à la figure 4A.

Se référant aux figures 1A et 1B, la pièce d'horlogerie comporte de manière conventionnelle un boîtier 1 muni d'une carrure 2 et d'une couronne 3 montée sur un tube 4 fixé à la carrure 2. Le tube 4 est traversé par la tige de remontoir 5 connectée à la couronne 3. La couronne 3 est montée mobile en translation et en rotation autour de l'axe du tube 4, ou autrement dit, autour de son axe longitudinal, qu'on qualifiera aussi d'axe radial par rapport au boîtier. Selon l'invention, la pièce d'horlogerie comporte un dispositif d'actionnement qui permet de déplacer en translation la couronne selon cet axe. A cet effet, le dispositif d'actionnement comporte un élément mobile 6 monté sur la carrure 2 et la couronne 3. Selon la variante présentée aux figures 1A à 3C, il s'agit d'une bague 6 disposée entre la carrure 2 et la lunette 8 avec une partie formant un anneau sur le pourtour de la lunette 8 de manière à être accessible par un utilisateur (fig.1A). L'élément mobile 6 comporte sur sa face visible encadrant la lunette 8 des graduations 6a correspondant aux différentes positions respectives que peut adopter la couronne. Dans l'exemple illustré, l'élément mobile 6 comporte ainsi 3 indices numérotés 1,2 et 3 correspondants respectivement à la position de remontage, à la position de changement de dates et à la position de mise à l'heure. La lunette 8 montée fixe comporte un repère 8a que l'utilisateur place en regard de la position souhaitée par rotation de la bague 6. Dans l'exemple illustré, l'amplitude entre les trois positions est d'environ 30°. Il est bien sûr envisageable d'allonger ou de réduire cette amplitude. De même, le nombre de positions peut être variable, par exemple de 2, 3 ou 4.

L'élément 6 est monté mobile en rotation autour de l'axe central 1a du boîtier 1, c'est-à-dire autour d'un axe perpendiculaire au plan général du boîtier (fig.1B). Il est lié cinématiquement à la couronne. Pour ce faire, le dispositif d'actionnement selon l'invention est muni de moyens d'entraînement comprenant une came disposée sur l'élément mobile et un suiveur disposé sur la couronne et destiné à coopérer avec la came. La came est définie par au moins une des deux surfaces latérales d'un évidement 6a ménagé dans la bague tournante 6 (fig.1D). Le suiveur est formé par une partie en saillie 3a ménagée sur la couronne 3 (fig.1B). Préférentiellement, comme montré à la figure 1B, la couronne 3 comporte à son extrémité intérieure au boîtier 1 la partie en saillie 3a qui délimite une creusure 3b pratiquée dans le corps de la couronne. Cette partie en saillie est présente sur tout le pourtour latéral de la couronne et a une section qui, selon le plan perpendiculaire à l'axe longitudinal de la couronne, est circulaire de manière à ce que, lors de la rotation de la couronne, la partie en saillie 3a soit à tout moment en prise dans l'évidement 6a de la bague 6 (figs.1B et 1C). La présence de la partie en saillie 3a sur tout le pourtour latéral de la couronne, laquelle forme une partie annulaire saillante, permet ainsi de mettre librement en rotation la couronne autour de son axe longitudinal sur 360° pour chacune des positions axiales prévues. Dans une vue en coupe selon un plan parallèle à l'axe longitudinal de la couronne, la partie annulaire saillante 3a en prise dans l'évidement 6a a un profil sensiblement rectangulaire au niveau du bord de cet évidement (fig.1D).

L'évidement 6a peut comporter plusieurs tronçons a1 avec un nombre correspondant au nombre de positions souhaitées. Ces tronçons a1 peuvent être séparés par des zones de transition a2 permettant un passage fluide de la partie en saillie entre les différentes positions (figs.1D et 6B). Les différents tronçons sont agencés de manière à s'écarter de l'axe central du boîtier afin d'engendrer un déplacement axial de la couronne vers l'extérieur du boîtier depuis la position la plus enfoncée vers la position la plus tirée. Il est également envisageable que les différents tronçons forment un seul tronçon a1 en arc de cercle décentré par rapport à l'axe central 1a du boîtier (fig.6A). On observe pour l'exemple de la figure 6A que le suiveur 3a est en contact avec les deux surfaces latérales de l'évidement 6a via respectivement le coin supérieur gauche et le coin inférieur droit de la partie en saillie du suiveur. En fonction du profil de l'évidement, la partie en saillie 3a peut avoir une épaisseur sensiblement égale à celle de la largeur de l'évidement 6a pour chacun des tronçons comme montré aux figures 1D, 2C et 3C. Dans ces variantes, les tronçons sont ainsi sensiblement rectilignes avec la perpendiculaire passant par le centre du tronçon interceptant l'axe central du boîtier. Préférentiellement, dans les zones de transition, les deux surfaces latérales de l'évidement s'écartent pour permettre le passage fluide du suiveur. Ainsi, se référant à la figure 6B, la came comporte un premier tronçon angulaire a1 délimité par les surfaces circulaires C1, C4 centrées sur l'axe central 1a. Dans ce premier tronçon angulaire, le suiveur 3a adopte une première position axiale. Ensuite, pour passer vers la deuxième position axiale délimitée par les surfaces circulaires C2, C5 centrées sur l'axe central 1a, le suiveur 3a passe par une zone de transition a2 délimitée par des portions rectilignes D1, D3 où l'écartement entre ces portions est supérieur à l'épaisseur du suiveur. Pour finir, le suiveur passe par une deuxième zone de transition angulaire a2 délimitée par les portions rectilignes D2, D4 avant de rejoindre le troisième tronçon angulaire a1 délimité par les surfaces circulaires C3, C6 centrées sur l'axe central 1a et déterminant la troisième position axiale. Avantageusement, les portions rectilignes D3 et D4 ont une perpendiculaire à la jonction avec respectivement les surfaces circulaires C4 et C5 qui intercepte l'axe central 1a.

Préférentiellement, le dispositif d'actionnement comporte des moyens qui permettent de maintenir l'élément mobile dans la position souhaitée sans risque de changements intempestifs. A cet effet, comme montré aux figures 1E et 1F, le dispositif d'actionnement peut être muni de cliquets à billes avec les billes 9 qui viennent se loger dans des cavités 10 pratiquées dans l'élément mobile 6. Dans l'exemple illustré, un cliquet à billes est respectivement positionné à 12h et à 6h.

Le fonctionnement du dispositif d'actionnement de la couronne est le suivant. Aux figures 1A à 1D, la couronne 3 est enfoncée, ce qui correspond à la position indexée 1 sur la bague 6. Dans cette position, la partie en saillie 3a est en prise avec le tronçon de l'évidement 6a qui est le plus proche de l'axe du boîtier. Aux figures 2A à 2C, la bague 6 est mise en rotation d'un angle donné par l'utilisateur jusqu'à la position 2. Suite à ce déplacement angulaire de la bague 6, la partie en saillie 3a de la couronne se positionne dans le tronçon central de l'évidement 6a, qui est plus éloigné de l'axe du boîtier comparativement à la position 1. Il s'ensuit un déplacement axial de la couronne vers l'extérieur du boîtier. Finalement, aux figures 3A à 3C, une rotation supplémentaire de la bague 6 vers la position 3 permet un déplacement plus important de la couronne 3 vers l'extérieur du boîtier via le positionnement du suiveur 3a dans le troisième tronçon de la came formée par l'évidement 6a.

Le dispositif d'actionnement et son fonctionnement ont été décrits pour une couronne mais il peut également être utilisé pour une soupape 7 comme montré aux figures 4A à 5C. Dans ce cas, la soupape peut adopter deux positions axiales distinctes avec une position fermée et une position ouverte qui, par opposition à la position fermée, permet l'évacuation du gaz interne en cas de surpression à l'intérieur du boîtier. A cet effet, l'évidement 6a de l'élément mobile 6 comporte deux tronçons a1 séparés par une zone de transition a2. Dans l'exemple illustré, les deux tronçons sont sensiblement rectilignes et séparés par une zone de transition également sensiblement rectiligne. De manière similaire à la couronne, la soupape 7 comporte à son extrémité intérieure une partie en saille 7a destinée à coopérer avec l'évidement 6a de l'élément 6 mobile en rotation. Dans l'exemple illustré, l'élément mobile 6 forme une bague dissimulée sous la lunette 8 avec une portion en saillie 6c, qu'on qualifiera aussi de zone de préhension, s'étendant hors du périmètre délimité par une tranche du boîtier 1 afin de permettre sa préhension par l'utilisateur. Avantageusement, cette zone de préhension est texturée pour faciliter sa saisie par l'utilisateur. Lors du passage de la position fermée aux figures 4A-4D vers la position ouverte des figures 5A-5C, le déplacement axial de la soupape 7 engendré par le déplacement angulaire de la zone de préhension 6c permet de libérer le joint 11 situé sous la tête de la soupape 7 à la jonction avec le tube 4 traversant la carrure 2. Tout comme pour la couronne, un changement intempestif de positions peut être empêché avec, par exemple, un cliquet à billes. En outre, la pièce d'horlogerie peut comporter des moyens de verrouillage qui permettent de bloquer la soupape en position fermée.

On précisera pour finir que, de façon alternative aux variantes présentées sur les figures 1A à 6B, il est envisageable que la came soit formée par au moins une surface latérale délimitant une partie en saillie ménagée sur l'élément mobile et que le suiveur soit formé par un évidement pratiqué dans la couronne ou la soupape.

### Légende

(1) Boîtier
   a. Axe central
(2) Carrure
(3) Couronne, aussi appelée organe ou organe de commande
   a. Suiveur ou partie en saillie ou partie annulaire saillante
   b. Creusure
(4) Tube
(5) Tige
(6) Elément monté mobile en rotation
   a. Came ou évidement intérieur
      a1. Tronçon
      a2. Zone de transition
      c1,6. Portion circulaire
      d1,4. Portion rectiligne
   b. Index ou graduation
   c. Portion en saillie ou zone de préhension ou excroissance
(7) Soupape, aussi appelée organe
   a. Suiveur ou partie en saillie
   b. Creusure
(8) Lunette
   a. Repère
(9) Bille du cliquet à bille
(10) Cavité
(11) Joint

## Revendications

1. Pièce d'horlogerie comprenant :
- un boîtier (1) avec un axe central (1a) sensiblement perpendiculaire au plan général du boîtier, ce boîtier comportant ou supportant une lunette (8),
- un organe de commande (3) actionnable directement par un utilisateur et monté mobile en translation sur une carrure (2) du boîtier selon un axe radial, perpendiculaire audit axe central, entre au moins une première position et une deuxième position qui est plus éloignée de l'axe central (1a) que la première position,
- un dispositif d'actionnement apte à déplacer en translation ledit organe de commande (3) le long de l'axe radial ;
le dispositif d'actionnement comportant :
- un élément (6) monté mobile en rotation autour de l'axe central (1a) du boîtier (1), cet élément mobile en rotation (6) étant destiné à être déplacé angulairement par un utilisateur,
- des moyens d'entraînement liant le déplacement angulaire dudit élément mobile en rotation au déplacement en translation dudit organe de commande ;
ladite première position et ladite deuxième position de l'organe de commande correspondant respectivement à une première position stable, associée à une première fonction de l'organe de commande, et une deuxième position stable, associée à une deuxième fonction de l'organe de commande, ledit dispositif d'actionnement et l'organe de commande étant agencés de manière que le dispositif d'actionnement peut déplacer l'organe de commande entre la première position stable et la deuxième position stable, et inversement, par un actionnement en rotation dudit élément monté mobile en rotation ; l'élément mobile en rotation (6) étant une bague ; **caractérisée en ce que** ladite bague est montée tournante entre la carrure (2) et la lunette (8).

2. Pièce d'horlogerie selon la revendication 1, **caractérisée en ce que** la bague (6) comporte une portion formant un anneau sur le pourtour de la lunette (8), cet anneau étant agencé de manière à être accessible pour l'utilisateur de sorte qu'il puisse déplacer angulairement la bague.

3. Pièce d'horlogerie selon la revendication 2, **caractérisée en ce que** ladite portion comporte des indices (6a) indiquant respectivement lesdites au moins première et deuxième positions.

4. Pièce d'horlogerie selon la revendication 1, **caractérisée en ce que** la bague (6) comporte une portion (6c) formant une excroissance s'étendant hors du périmètre délimité par une tranche du boîtier (1) hormis cette bague, ladite portion étant préhensible pour l'utilisateur de sorte qu'il puisse déplacer angulairement la bague.

5. Pièce d'horlogerie selon une quelconque des revendication précédentes, **caractérisée en ce que** les moyens d'entraînement comportent une came et un suiveur coopérant avec ladite came, la came et le suiveur étant respectivement ménagés sur l'élément (6) monté mobile en rotation et sur ledit organe de commande (3).

6. Pièce d'horlogerie selon la revendication 5, **caractérisée en ce que** la came est formée par un évidement (6a) pratiqué au sein de l'élément (6) monté mobile en rotation, ledit évidement (6a) étant délimité par au moins une surface latérale de guidage du suiveur ; et **en ce que** le suiveur est une partie en saillie (3a) ménagée sur ledit organe de commande (3).

7. Pièce d'horlogerie selon la revendication 6, **caractérisée en ce que** la partie en saillie (3a) est disposée à une extrémité dudit organe de commande (3) qui est intérieure au boîtier (1).

8. Pièce d'horlogerie selon la revendication 6 ou 7, **caractérisée en ce que** la partie en saillie (3a) s'étend sur tout le pourtour latéral dudit organe de commande (3) et présente une section circulaire dans un plan perpendiculaire à l'axe radial, de sorte que l'organe de commande peut tourner librement sur lui-même selon cet axe radial dans ladite première position et dans ladite deuxième position.

9. Pièce d'horlogerie selon une quelconque des revendications 6 à 8, **caractérisée en ce que** la partie en saillie (3a) délimite une creusure (3b) ménagée dans ledit organe de commande (3).

10. Pièce d'horlogerie selon la revendication 5, **caractérisée en ce que** la came est formée par une partie en saillie ménagée sur l'élément (6) monté mobile en rotation, ladite partie en saillie étant délimitée par au moins une surface latérale de guidage du suiveur, et **en ce que** le suiveur est un évidement creusé dans ledit organe de commande (3).

11. Pièce d'horlogerie selon une quelconque des revendications 6 à 10, **caractérisée en ce que** la surface latérale de guidage s'écarte progressivement de l'axe central (1a) du boîtier (1).

12. Pièce d'horlogerie selon la revendication 11, **caractérisée en ce que** la surface latérale de guidage forme un arc de cercle décentré par rapport à l'axe central (1a).

13. Pièce d'horlogerie selon la revendication 11, **caractérisée en ce que** la surface latérale de guidage est formée de tronçons (a1) correspondant respectivement aux tronçons de ladite au moins première position et de ladite deuxième position, deux tronçons (a1) adjacents étant séparés par une zone de transition (a2) permettant un passage fluide entre lesdites au moins première et deuxième positions.

14. Pièce d'horlogerie selon la revendication 13, **caractérisée en ce que** chaque zone de transition (a2) présente un écartement qui est supérieur à l'épaisseur du suiveur.

15. Pièce d'horlogerie selon la revendication 13 ou 14, **caractérisée en ce que** les tronçons (a1) sont rectilignes avec une perpendiculaire au centre du tronçon (a1) interceptant l'axe central (1a) ou sont circulaires avec un centre disposé sur l'axe central (1a).

16. Pièce d'horlogerie selon une quelconque des revendications précédentes, **caractérisée en ce que** ledit organe de commande est une couronne de remontoir (3) pouvant adopter ladite première position stable, ladite deuxième position stable et une troisième position stable, lesdites première, deuxième et troisième positions stables permettant respectivement de remonter la pièce d'horlogerie, de changer une date et de corriger une heure affichée ; et **en ce que** le dispositif d'actionnement et l'organe de commande sont agencés de manière que le dispositif d'actionnement peut déplacer l'organe de commande entre la deuxième position stable et la troisième position stable, et inversement, par un actionnement en rotation dudit élément monté mobile en rotation.

## Patentansprüche

1. Zeitmesser, aufweisend:
- ein Gehäuse (1) mit einer Mittelachse (1a), die im Wesentlichen senkrecht zu der allgemeinen Ebene des Gehäuses ist, das Gehäuse eine Lünette (8) aufweisend oder tragend,
- ein Steuerorgan (3), das direkt von einem Benutzer betätigt werden kann und derart angebracht ist, dass es auf einem Mittelteil (2) des Gehäuses entlang einer radialen Achse, die senkrecht zu der genannten Mittelachse ist, zwischen mindestens einer ersten Position und einer zweiten Position, die weiter von der Mittelachse (1a) entfernt ist als die erste Position, translatorisch beweglich ist,
- eine Betätigungsvorrichtung, die in der Lage ist, das Steuerorgan (3) entlang der radialen Achse translatorisch zu bewegen;
die Betätigungsvorrichtung aufweisend:
- ein Element (6), das derart angebracht ist, dass es um die Mittelachse (1a) des Gehäuses (1) drehbar ist, wobei dieses drehbewegliche Element (6) derart gestaltet ist, von einem Benutzer winkelbewegt zu werden,
- Antriebsmittel, die die Winkelbewegung des drehbeweglichen Elements mit der Translationsbewegung des Steuerorgans verbinden; wobei die erste Position und die zweite Position des Steuerorgans jeweils einer ersten stabilen Position, die mit einer ersten Funktion des Steuerorgans verbunden ist, und einer zweiten stabilen Position, die mit einer zweiten Funktion des Steuerorgans verbunden ist, entsprechen, wobei die Betätigungsvorrichtung und das Steuerorgan derart angeordnet sind, dass die Betätigungsvorrichtung das Steuerorgan zwischen der ersten stabilen Position und der zweiten stabilen Position und umgekehrt durch Drehbetätigung des drehbeweglichen Elements bewegen kann; wobei das drehbewegliche Element (6) ein Ring ist; **dadurch gekennzeichnet, dass** der Ring drehbar zwischen dem Mittelteil (2) und der Lünette (8) angebracht ist.

2. Zeitmesser nach Anspruch 1, **dadurch gekennzeichnet, dass** der Ring (6) einen Abschnitt aufweist, der einen Bogen an dem Umfang der Lünette (8) bildet, wobei dieser Bogen derart angeordnet ist, dass er für den Benutzer zugänglich ist, sodass der Ring winkelbewegt werden kann.

3. Zeitmesser nach Anspruch 2, **dadurch gekennzeichnet, dass** dieser Abschnitt Anzeigen (6a) aufweist, die jeweils die mindestens eine erste und zweite Position anzeigen.

4. Zeitmesser nach Anspruch 1, **dadurch gekennzeichnet, dass** der Ring (6) einen Abschnitt (6c) aufweist, der einen Vorsprung bildet, der sich mit Ausnahme dieses Rings über den durch einen Rand des Gehäuses (1) begrenzten Umfang hinaus erstreckt, wobei dieser Abschnitt für den Benutzer greifbar ist, sodass der Ring winkelbewegt werden kann.

5. Zeitmesser nach einem der vorhergehenden Ansprüche, **dadurch gekennzeichnet, dass** die Antriebsmittel eine Kurvenscheibe und ein mit dieser Kurvenscheibe in Eingriff stehendes Kurvenfolgeglied aufweisen, wobei die Kurvenscheibe und das Kurvenfolgeglied jeweils an dem drehbeweglich angebrachten Element (6) und an dem Steuerorgan (3) ausgebildet sind.

6. Zeitmesser nach Anspruch 5, **dadurch gekennzeichnet, dass** die Kurvenscheibe durch eine Aussparung (6a) gebildet ist, die in dem drehbeweglich angebrachten Element (6) ausgebildet ist, wobei die Aussparung (6a) durch mindestens eine seitliche Führungsfläche an dem Kurvenfolgeglied begrenzt ist, und dass das Kurvenfolgeglied ein vorstehendes Teil (3a) ist, das an dem Steuerorgan (3) vorgesehen ist.

7. Zeitmesser nach Anspruch 6, **dadurch gekennzeichnet, dass** der vorstehende Teil (3a) an einem Ende des Steuerorgans (3) angeordnet ist, das sich innerhalb des Gehäuses (1) befindet.

8. Zeitmesser nach Anspruch 6 oder 7, **dadurch gekennzeichnet, dass** sich der vorstehende Teil (3a) über den gesamten seitlichen Umfang des Steuerorgans (3) erstreckt und einen kreisförmigen Querschnitt in einer Ebene senkrecht zu der radialen Achse aufweist, sodass sich das Steuerorgan in der ersten Position und in der zweiten Position frei um sich selbst entlang dieser radialen Achse drehen kann.

9. Zeitmesser nach einem der Ansprüche 6 bis 8, **dadurch gekennzeichnet, dass** der vorstehende Teil (3a) eine Aussparung (3b) begrenzt, die in dem Steuerorgan (3) ausgebildet ist.

10. Zeitmesser nach Anspruch 5, **dadurch gekennzeichnet, dass** die Kurvenscheibe durch einen vorstehenden Teil auf dem drehbeweglich angebrachten Element (6) gebildet ist, wobei der vorstehende Teil durch mindestens eine seitliche Führungsfläche auf dem Kurvenfolgeglied begrenzt ist, und dass das Kurvenfolgeglied ein vertiefter Teil ist, der in das Steuerorgan (3) geschnitten ist.

11. Zeitmesser nach einem der Ansprüche 6 bis 10, **dadurch gekennzeichnet, dass** sich die seitliche Führungsfläche zunehmend von der Mittelachse (1a) des Gehäuses (1) entfernt.

12. Zeitmesser nach Anspruch 11, **dadurch gekennzeichnet, dass** die seitliche Führungsfläche einen Kreisbogen bildet, der in Bezug auf die Mittelachse (1a) außermittig ist.

13. Zeitmesser nach Anspruch 11, **dadurch gekennzeichnet, dass** die seitliche Führungsfläche aus Abschnitten (a1) gebildet ist, die jeweils den Abschnitten der mindestens ersten Position und der zweiten Position entsprechen, wobei zwei benachbarte Abschnitte (a1) durch eine Übergangszone (a2) getrennt sind, die einen Fluiddurchgang zwischen der mindestens ersten und zweiten Position ermöglicht.

14. Zeitmesser nach Anspruch 13, **dadurch gekennzeichnet, dass** jede Übergangszone (a2) einen Abstand aufweist, der größer ist als die Dicke des Kurvenfolgeglieds.

15. Zeitmesser nach Anspruch 13 oder 14, **dadurch gekennzeichnet, dass** die Abschnitte (a1) gerade sind, wobei eine Senkrechte in der Mitte des Abschnitts (a1) die Mittelachse (1a) schneidet, oder kreisförmig sind, wobei die Mitte auf der Mittelachse (1a) liegt.

16. Zeitmesser nach einem der vorhergehenden Ansprüche, **dadurch gekennzeichnet, dass** das Steuerorgan eine Krone auf einem Aufziehmechanismus (3) ist, die in der Lage ist, die erste stabile Position, die zweite stabile Position und eine dritte stabile Position einzunehmen, wobei die erste, zweite und dritte stabile Position jeweils ein Aufziehen des Zeitmessers, ein Ändern des Datums und eine Korrektur der angezeigten Zeit ermöglichen; und dass die Betätigungsvorrichtung und das Steuerorgan derart angeordnet sind, dass die Betätigungsvorrichtung das Steuerorgan zwischen der zweiten stabilen Position und der dritten stabilen Position und umgekehrt durch Drehbetätigung des drehbeweglich angebrachten Elements bewegen kann.

## Claims

1. A timepiece comprising:
- a case (1) with a central axis (1a) substantially perpendicular to the general plane of the case, this case comprising or supporting a bezel (8),
- a control organ (3) that can be actuated directly by a user and is fitted so as to be translationally mobile on a middle (2) of the case along a radial axis, perpendicular to said central axis, between at least a first position and a second position that is further from the central axis (1a) than the first position,
- an actuating device capable of translationally moving said control organ (3) along the radial axis;
the actuation device comprising:
- an element (6) fitted so as to be rotationally mobile around the central axis (1a) of the case (1), this rotationally mobile element (6) being designed to be angularly moved by a user,
- drive means linking the angular movement of said rotationally mobile element to the translational movement of said control organ; said first position and said second position of the control organ corresponding respectively to a first stable position, associated with a first function of the control organ, and a second stable position, associated with a second function of the control organ, said actuating device and the control organ being arranged such that the actuating device can move the control organ between the first stable position and the second stable position, and inversely, by rotational actuation of said element fitted so as to be rotationally mobile; the rotationally mobile element (6) being a ring; **characterised in that** said ring is rotationally fitted between the middle (2) and the bezel (8).

2. The timepiece according to claim 1, **characterised in that** the ring (6) comprises a portion forming a bow on the periphery of the bezel (8), this bow being arranged so as to be accessible to the user so that the ring can be angularly moved.

3. The timepiece according to claim 2, **characterised in that** said portion comprises indicators (6a) respectively indicating said at least first and second positions.

4. The timepiece according to claim 1, **characterised in that** the ring (6) comprises a portion (6c) forming a protrusion extending outside the perimeter delimited by an edge of the case (1) except for this ring, said portion being prehensile for the user so that the ring can be angularly moved.

5. The timepiece according to any of the preceding claims, **characterised in that** the drive means comprise a cam and a follower engaging with said cam, the cam and the follower being formed respectively on the element (6) fitted so as to be rotationally mobile and on said control organ (3).

6. The timepiece according to claim 5, **characterised in that** the cam is formed by a recess (6a) made in the element (6) fitted so as to be rotationally mobile, said recess (6a) being delimited by at least one lateral guiding surface on the follower; and **in that** the follower is a protruding part (3a) provided on said control organ (3).

7. The timepiece according to claim 6, **characterised in that** the protruding part (3a) is arranged at an end of said control organ (3) which is inside the case (1).

8. The timepiece of claim 6 or 7, **characterised in that** the protruding part (3a) extends over the entire lateral periphery of the said control organ (3) and has a circular cross-section in a plane perpendicular to the radial axis, so that the control organ can rotate freely on itself along this radial axis in said first position and in said second position.

9. The timepiece according to any of claims 6 to 8, **characterised in that** the protruding part (3a) delimits a recess (3b) formed in said control organ (3).

10. The timepiece according to claim 5, **characterised in that** the cam is formed by a protruding part on the element (6) fitted so as to be rotationally mobile, said protruding part being delimited by at least one lateral guiding surface on the follower, and **in that** the follower is a recessed part cut into said control organ (3).

11. The timepiece according to any one of claims 6 to 10, **characterised in that** the lateral guide surface moves progressively away from the central axis (1a) of the case (1).

12. The timepiece according to claim 11, **characterised in that** the lateral guide surface forms a circular arc that is off-centre relative to the central axis (1a).

13. The timepiece according to claim 11, **characterised in that** the lateral guide surface is formed of sections (a1) corresponding respectively to the sections of said at least first position and of said second position, two adjacent sections (a1) being separated by a transition zone (a2) allowing fluid passage between said at least first and second positions.

14. The timepiece according to claim 13, **characterised in that** each transition zone (a2) has a separation that is greater than the thickness of the follower.

15. The timepiece according to claim 13 or 14, **characterised in that** the sections (a1) are straight with a perpendicular at the centre of the section (a1) intercepting the central axis (1a) or are circular with a centre on the central axis (1a).

16. The timepiece according to any of the preceding claims, **characterised in that** said control organ is a crown on a winding mechanism (3) capable of adopting said first stable position, said second stable position and a third stable position, said first, second and third stable positions respectively enabling the timepiece to be wound, a date to be changed and a displayed time to be corrected; and **in that** the actuating device and the control organ are arranged such that the actuating device can move the control organ between the second stable position and the third stable position, and inversely, by rotational actuation of said element fitted so as to be rotationally mobile.
